# EUROPÄISCHE PATENTSCHRIFT

(11) **EP 0 890 654 B1**
(45) Veröffentlichungstag und Bekanntmachung des Hinweises auf die Patenterteilung: **29.08.2001**
(21) Anmeldenummer: 98110783.2
(22) Anmeldetag: 12.06.1998
(51) Int. Cl.: C23C 2/20

(54) **Vorrichtung zur Vergleichmässigung der Gasdruckverteilung über die Austrittsöffnung einer Flachstrahldüse**
Apparatus for uniforming the gas pressure distribution at the output port of a flat-jet nozzle
Appareil pour l'uniformisation de la répartition de la pression des gaz à l'orifice de sortie d'une buse à jet plat

(30) Priorität: 09.07.1997 DE 19729232
(43) Veröffentlichungstag der Anmeldung: 13.01.1999
(73) Patentinhaber: DUMA MASCHINEN UND ANLAGENBAU GmbH, 47167 Duisburg (DE); PANNENBECKER, Heinrich, 46569 Hünxe (DE); JABS, Ronald, 46117 Oberhausen (DE)
(72) Erfinder: Pannenbecker, Heinrich, 46569 Hünxe (DE); Jabs, Ronald, 46117 Oberhausen (DE)
(74) Vertreter: Cohausz & Florack

(56) Entgegenhaltungen:
- US-A- 4 499 853
- PATENT ABSTRACTS OF JAPAN vol. 007, no. 135 (C-170), 11. Juni 1983 & JP 58 048656 A (NITSUSHIN SEIKOU KK;OTHERS: 01), 22. März 1983
- PATENT ABSTRACTS OF JAPAN vol. 009, no. 222 (C-302), 9. September 1985 & JP 60 082652 A (NITSUSHIN SEIKOU KK), 10. Mai 1985
- PATENT ABSTRACTS OF JAPAN vol. 017, no. 093 (C-1029), 24. Februar 1993 & JP 04 285147 A (KAWASAKI STEEL CORP), 9. Oktober 1992

## Beschreibung

Die Erfindung betrifft eine Vorrichtung zur Vergleichmäßigung der Gasdruckverteilung über die Austrittsöffnung einer Flachstrahldüse, insbesondere einer Flachstrahldüse zum Abblasen von flüssig aufgetragenem Schutzmetall von Stahlblechen.

Zur Produktion von verzinktem Stahlblech werden sogenannte Abstreifdüsen verwendet, die das überschüssige Zink des aus dem Zinkbad austretenden Stahlblechs mittels Gasdruck abblasen. (DE 40 24 229 C1, DE-OS 20 46 441) Zur Erzielung eines gleichmäßig beschichteten Stahlblechs müssen die Abstreifdüsen über ihre gesamte Länge einen möglichst gleichen Gasaustrittsdruck haben. Dies ist besonders wichtig bei sehr geringen Abblasdrücken.

Der Erfindung liegt die Aufgabe zugrunde, eine Vorrichtung zu schaffen, die den vor der Flachstrahldüse anstehenden Gasdruck soweit vergleichmäßigt, daß der austretende Gasstrahl über die gesamte Düsenlänge einen außerordentlich gleichmäßigen Gasaustrittsdruck aufweist.

Diese Aufgabe wird erfindungsgemäß mit einer Vorrichtung gelöst, die ein mit aus der Flachstrahldüse auszublasenden Gas beaufschlagbares Innenrohr und ein dieses bündig umschließendes Außenrohr aufweist, wobei das Innenrohr und das Außenrohr jeweils eine Vielzahl zueinander beabstandeter, in Rohrlängsrichtung angeordneter Gasaustrittsöffnungen aufweisen und relativ zueinander derart verstellbar sind, daß die Gasaustrittsöffnungen des Innenrohrs mit den Gasaustrittsöffnungen des Außenrohrs je nach Grad der Verstellung teilweise oder vollständig in Überdeckung gelangen, wobei die Gasaustrittsöffnungen des Innenrohres und des Außenrohres bei teilweiser oder vollständiger Überdeckung im wesentlichen symmetrisch zur Austrittsöffnung der Flachstrahldüse angeordnet sind.

Mit der erfindungsgemäßen Vorrichtung wird eine optimale Vergleichmäßigung der Gasdruckverteilung über die Austrittsöffnung einer Flachstrahldüse erreicht, so daß mit einer solchen Düse das überschüssige Zink eines aus einem Zinkbad austretenden Stahlblechs besonders gleichmäßig abgestreift werden kann. Durch Verstellen des Innenrohres gegenüber dem Außenrohr können die Öffnungen des Außenrohres und des Innenrohres derart in Überdeckung gebracht werden, daß das unter einem höheren Druck stehende Gas im Innenrohr gleichmäßig, geregelt und zeitlich dem Produktionsprozeß angepaßt in den Innenraum der Abblasdüse gelangt. Die Zinkabblasdüse wird somit über die gesamte Düsenlänge mit dem gleichen Vordruck beaufschlagt und kann ihrerseits einen gleichmäßigen Abblasdruck über die gesamte Düsenlänge auf das zu verzinkende Stahlblech abgeben. Es ist so möglich, den geforderten gleichmäßigen Abblasdruck auch bei niedrigen Abblasdrücken zu erreichen.

Eine bevorzugte Ausgestaltung der erfindungsgemäßen Vorrichtung ist dadurch gekennzeichnet, daß entweder das Innenrohr oder das Außenrohr fixiert und das andere Rohr drehbar gelagert ist. Auf diese Weise kann der an der Austrittsöffnung der Flachstrahldüse austretende Gasdruck sehr genau und fein gesteuert werden.

Eine andere vorteilhafte Ausgestaltung besteht darin, daß das Innenrohr von zwei Seiten mit Gas beaufschlagbar ist. Durch diese Ausgestaltung läßt sich die Vergleichmäßigung der Gasdruckverteilung weiter optimieren.

Vorzugsweise haben die Gasaustrittsöffnungen im Innenrohr einen größeren Querschnitt als die damit korrespondierenden Gasaustrittsöffnungen im Außenrohr. Auch diese Ausgestaltung trägt vorteilhaft zur Vergleichmäßigung der Gasdruckverteilung an der Austrittsöffnung der Flachstrahldüse bei.

Die Gasaustrittsöffnungen im Innenrohr sind vorzugsweise in Form von Schlitzen ausgebildet, die quer zur Längsachse des Innenrohrs verlaufen. Die mit den Gasaustrittsöffnungen im Innenrohr korrespondierenden Gasaustrittsöffnungen im Außenrohr können vorzugsweise ebenfalls aus quer zur Rohrlängsachse verlaufenden Schlitzen bestehen. Diese vorteilhafte Ausgestaltung ermöglicht eine stufenlose Regelung des Gasaustrittsdrucks an der Flachstrahldüse.

Sofern eine stufenweise Regelung des Gasaustrittsdrucks erwünscht ist, können die Gasaustrittsöffnungen im Außenrohr aber alternativ auch aus mehreren parallelen Lochreihen bestehen, die sich über einen Teil des Rohrumfangs erstrecken.

Für die Regelung des Gasaustrittsdrucks ist es ferner vorteilhaft, wenn entweder das Innenrohr oder das Außenrohr mit einem Drehantrieb gekoppelt ist.

Die erfindungsgemäße Vorrichtung läßt sich sowohl bei neuen als auch bei bereits vorhandenen Flachstrahldüsen verwirklichen. Sofern genügend Platz vorhanden ist, kann die erfindungsgemäße Vorrichtung bei einer vorhandenen Flachstrahldüse innerhalb eines an der Flachstrahldüse angebrachten, eine Öffnung zum Innenraum der Flachstrahldüse aufweisenden Gehäuse montiert werden. Platzsparend kann die Vorrichtung aber auch innerhalb der Flachstrahldüse montiert werden. Diese Anordnung ist insbesondere bei neu herzustellenden Flachstrahldüsen zweckmäßig.

Im folgenden wird die Erfindung anhand einer Ausführungsbeispiele darstellenden Zeichnung näher erläutert. Darin zeigen schematisch:
- Fig. 1: eine perspektivische Ansicht einer erfindungsgemäßen Vorrichtung mit quer zur Längsachse des Außenrohrs verlaufenden Schlitzen für den Gasaustritt;
- Fig. 2: eine perspektivische Ansicht einer zweiten Ausführungsform der erfindungsgemäßen Vorrichtung mit im Außenrohr ausgebildeten Lochreihen für den Gasaustritt;
- Fig. 3: einen Längsschnitt durch eine innerhalb bzw. an einer Flachstrahldüse montierten erfindungsgemäßen Vorrichtung mit einseitigem Gaseintritt;
- Fig. 4: einen Längsschnitt durch eine innerhalb bzw. an einer Flachstrahldüse montierten erfindungsgemäßen Vorrichtung mit einem von zwei Seiten mit Gas beaufschlagbaren Innenrohr;
- Fig. 5: einen Querschnitt durch das Außenrohr und das Innenrohr der Vorrichtung gemäß Fig. 1, wobei Fig. 5a eine halb geöffnete Stellung und Fig. 5b eine voll geöffnete Stellung der Gasaustrittsöffnungen zeigen;
- Fig. 6: einen Querschnitt durch das Außenrohr und das Innenrohr der Vorrichtung gemäß Fig. 2, wobei Fig. 6a eine halb geöffnete Stellung und Fig. 6b eine voll geöffnete Stellung der Gasaustrittsöffnungen zeigen;
- Fig. 7: einen Querschnitt durch eine Zinkabstreifdüse, auf der eine erfindungsgemäße Vorrichtung in einem Zusatzgehäuse montiert ist; und
- Fig. 8: einen Querschnitt durch eine Zinkabstreifdüse, in deren Innenraum eine erfindungsgemäße Vorrichtung angeordnet ist.

Figur 1 zeigt ein erstes Ausführungsbeispiel einer erfindungsgemäßen Vorrichtung. Die Vorrichtung besteht aus einem feststehenden, an einem Ende geschlossenen Außenrohr 1 und einem darin drehbar gelagerten Innenrohr 2. An dem Innenrohr 2 ist über einen Drehanschluß 3 eine stationäre Gaszuleitung 4 angeschlossen, über die das Abblasgas 12 zugeführt wird. Ferner ist an dem Innenrohr 2 ein Hebel 10 angebracht, der mit einem nicht dargestellten Drehantrieb gekoppelt ist. Das Außenrohr 1 ist über kehlenförmige Lager an der Flachstrahldüse (nicht gezeigt) fixiert.

Das Außenrohr 1 und das Innenrohr 2 weisen jeweils eine Vielzahl paralleler, quer zur Rohrlängsachse verlaufende Schlitze für den Gasaustritt auf. Wie in den Figuren 5a und 5b gezeigt ist, werden durch eine Drehbewegung 11 über den Hebel 10 die im Innenrohr 2 ausgebildeten Schlitze 7 mit den Schlitzen 5 im Außenrohr 1 in Überdeckung gebracht. Während in Fig. 5a eine teilweise Überdeckung der Schlitze 5 und 7, nämlich eine halb geöffnete Stellung gezeigt ist, zeigt Fig. 5b eine vollständige Überdeckung bzw. die voll geöffnete Stellung. Der Grad der Überdeckung der Schlitze 5 und 7 richtet sich nach dem Druckbedarf 14, der auf ein zu verzinkendes Stahlblech 15 wirken soll (vgl. Figuren 7 und 8).

Wie aus Figur 2 in Verbindungen mit den Figuren 6a und 6b zu erkennen ist, können im Außenrohr 1 anstelle von Schlitzen auch parallel zueinander verlaufende Lochreihen 6 vorgesehen sein, die sich über einen Teil des Rohrumfangs erstrecken. Durch Drehen des Innenrohres 2 können die Gasaustrittsöffnungen 6 im Außenrohr 1 stufenweise mit den zugeordneten Schlitzen 7 des Innenrohrs 2 in Überdeckung gebracht werden.

Figur 3 zeigt einen Längsschnitt durch die Vorrichtung gemäß Fig. 1, die hier in einem Zusatzgehäuse einer Flachstrahldüse 8 bzw. im Innenraum 13 einer Flachstrahldüse 9 montiert ist (vgl. Figuren 7 und 8). Das stirnseitig geschlossene Außenrohr 1 ragt durch eine kreisförmige Öffnung in der Wandung der Flachstrahldüse in deren Innenraum 13. Das Außenrohr 1 weist außerhalb der Flachstrahldüse 8 bzw. 9 einen Flansch auf, der mit der Flachstrahldüse verschweißt oder verschraubt ist. Es ist zu erkennen, daß die Gasaustrittsöffnungen symmetrisch innerhalb der Flachstrahldüse angeordnet sind, d.h. der Abstand der äußersten linken Gasaustrittsöffnung zur linken Düsenstirnwand und der Abstand der äußersten rechten Gasaustrittsöffnung zur rechten Düsenstirnwand sind gleich.

Auch ist deutlich zu erkennen, daß die Gasaustrittsöffnungen im Innenrohr 2 einen größeren Querschnitt aufweisen als die ihnen zugeordneten Gasaustrittsöffnungen im Außenrohr 1, und zwar sowohl in bezug auf die Schlitzbreite als auch in bezug auf die Schlitzlänge (vgl. Figur 5b).

Fig. 4 zeigt eine bevorzugte Variante der erfindungsgemäßen Vorrichtung. Hier sind beide Enden des Innenrohres über Drehanschlüsse 3 jeweils mit einer stationären Gaszuleitung 4 verbunden. Dementsprechend durchdringt das Außenrohr die Flachstrahldüse 8 bzw. 9 sowohl an deren rechten als auch an deren linken Stirnseite.

Die Montage der aus Außenrohr 1 und Innenrohr 2 bestehenden Regeleinheit kann je nach Bedarf im Innenraum 13 der Flachstrahldüse 9 (vgl. Fig. 8) oder in einem auf der Flachstrahldüse 8 angebrachten Gehäuse 16 erfolgen, das zum Innenraum 13 der Flachstrahldüse 8 hin offen ist (vgl. Fig. 7).

## Patentansprüche

1. Vorrichtung zur Vergleichmäßigung der Gasdruckverteilung über die Austrittsöffnung (14) einer Flachstrahldüse (9),
**gekennzeichnet durch**
ein mit dem aus der Flachstrahldüse (8,9) auszublasenden Gas beaufschlagbares Innenrohr (2) und ein dieses bündig umschließendes Außenrohr (1), wobei das Innenrohr (2) und das Außenrohr (1) jeweils eine Vielzahl in Rohrlängsrichtung angeordneter, zueinander beabstandeter Gasaustrittsöffnungen (5,6,7) aufweisen und relativ zueinander derart verstellbar sind, daß die Gasaustrittsöffnungen (7) des Innenrohres (2) mit den Gasaustrittsöffnungen (5,6) des Außenrohres (1) je nach Grad der Verstellung teilweise oder vollständig in Überdeckung gelangen, wobei die Gasaustrittsöffnungen (5,6,7) des Innenrohres (2) und des Außenrohres (1) bei teilweiser oder vollständiger Überdeckung im wesentlichen symmetrisch zur Austrittsöffnung (14) der Flachstrahldüse (8,9) angeordnet sind.

2. Vorrichtung nach Anspruch 1,
**dadurch gekennzeichnet,** daß das Innenrohr (2) oder das Außenrohr (1) fixiert und das andere Rohr (Innenrohr (2) oder Außenrohr (1)) drehbar gelagert ist.

3. Vorrichtung nach Anspruch 1 oder 2,
**dadurch gekennzeichnet,** daß das Innenrohr (2) von zwei Seiten mit Gas beaufschlagbar ist.

4. Vorrichtung nach einem der vorstehenden Ansprüche,
**dadurch gekennzeichnet,** daß die zu den Gasaustrittsöffnungen (5,6) im Außenrohr (1) korrespondierenden Gasaustrittsöffnungen (7) im Innenrohr (2) einen im Verhältnis größeren Querschnitt aufweisen.

5. Vorrichtung nach einem der vorstehenden Ansprüche,
**dadurch gekennzeichnet,** daß die Gasaustrittsöffnungen (7) im Innenrohr (2) aus quer zu seiner Längsachse verlaufenden Schlitzen bestehen.

6. Vorrichtung nach Anspruch 5,
**dadurch gekennzeichnet,** daß die Gasaustrittsöffnungen im Außenrohr (1) aus quer zu seiner Längsachse verlaufenden Schlitzen (5) bestehen.

7. Vorrichtung nach Anspruch 5,
**dadurch gekennzeichnet,** daß die Gasaustrittsöffnungen im Außenrohr (1) aus über einen Teil seines Umfangs quer zu seiner Längsachse verlaufenden Lochreihen (6) bestehen.

8. Vorrichtung nach einem der vorstehenden Ansprüche,
**dadurch gekennzeichnet**, daß das Innenrohr (2) oder das Außenrohr (1) mit einem Drehantrieb gekoppelt ist.

9. Vorrichtung nach einem der vorstehenden Ansprüche,
**dadurch gekennzeichnet,** daß diese innerhalb eines an der Flachstrahldüse (8) angebrachten, eine Öffnung zum Innenraum der Flachstrahldüse (8) aufweisenden Gehäuse (16) montiert ist.

10. Vorrichtung nach einem der Ansprüche 1 bis 8,
**dadurch gekennzeichnet,** daß diese innerhalb der Flachstrahldüse (9) montiert ist.

## Claims

1. A device for balancing out the gas pressure distribution over the outlet hole (14) of a fan nozzle (9), characterized by an internal pipe (2), which can be charged with the gas to be purged from the fan nozzle (8, 9), and is snugly enveloped by an external pipe (1), wherein the internal pipe (2) and external pipe (1) each have numerous gas outlet holes (5, 6, 7) spaced apart over the length of the pipes, and can be adjusted relative to each other in such a way that the gas outlet holes (7) of the internal pipe (2) partially or completely cover the gas outlet holes (5, 6) of the external pipe (1), depending on the degree of adjustment, wherein the gas outlet holes (5, 6, 7) of the internal pipe (2) and external pipe (1) while partially or completely covering each other are arranged essentially symmetrically to the outlet hole (14) of the fan nozzle (8, 9).

2. A device according to claim 1, characterized by the fact that the internal pipe (2) or external pipe (1) is fixed, and the other pipe (internal pipe (2) or external pipe (1)) is pivoted.

3. A device according to claim 1 or 2, characterized by the fact that the internal pipe (2) can be charged with gas from two sides.

4. A device according to one of the preceding claims, characterized by the fact that the gas outlet holes (7) in the internal pipe (2) corresponding to the gas inlet holes (5, 6) in the external pipe (1) have a relatively larger cross section.

5. A device according to one of the preceding claims, characterized by the fact that the gas outlet holes (7) in the internal pipe (2) consist of slits running transverse to its longitudinal axis.

6. A device according to claim 5, characterized by the fact that the gas outlet holes in the external pipe (1) consist of slits (5) running transverse to its longitudinal axis.

7. A device according to claim 5, characterized by the fact that the gas outlet holes in the external pipe (1) consist of series of holes (6) that run transverse to its longitudinal axis over a portion of its periphery.

8. A device according to one of the preceding claims, characterized by the fact that the internal pipe (2) or external pipe (1) is coupled with a rotary operating mechanism.

9. A device according to one of the preceding claims, characterized by the fact that said device is mounted inside a casing that is attached to the fan nozzle (8) and has a hole to the interior of the fan nozzle (8).

10. A device according to one of claims 1 to 8, characterized by the fact that said device is mounted inside the fan nozzle (9).

## Revendications

1. Dispositif pour uniformiser la distribution de la pression de gaz dans l'ouverture de sortie (14) d'une buse à jet plat (9),
**caractérisé en ce qu**'il comporte un tube intérieur (2) pouvant être chargé par le gaz devant être éjecté par soufflage de la buse à jet plat (8, 9), et un tube extérieur (1), qui entoure de niveau ce tube intérieur, le tube intérieur (2) et le tube extérieur (1) comportant chacun une multiplicité d'ouvertures (5,6,7) de sortie du gaz, qui sont disposées dans la direction longitudinale du tube et qui sont distantes les unes des autres, et sont réglables l'un par rapport à l'autre de telle sorte que les ouvertures (7) de sortie du gaz du tube intérieur (2) viennent partiellement ou complètement en recouvrement avec les ouvertures (5,6) de sortie du gaz du tube extérieur (1), en fonction du degré de réglage, auquel cas les ouvertures (5,6,7) de sortie du gaz du tube intérieur (2) et du tube extérieur (1) sont disposées d'une manière essentiellement symétrique par rapport à l'ouverture de sortie (14) de la buse (8,9) à jet plat, dans le cas d'un recouvrement partiel ou complet.

2. Dispositif selon la revendication 1, **caractérisé en ce que** le tube intérieur (2) ou le tube extérieur (1) est fixé et que l'autre tube (tube intérieur (2) ou tube extérieur (1)) est monté de manière à pouvoir tourner.

3. Dispositif selon la revendication 1 ou 2, **caractérisé en ce que** le tube intérieur (2) peut être chargé des deux côtés par un gaz.

4. Dispositif selon l'une des revendications précédentes, **caractérisé en ce que** les ouvertures (7) de sortie du gaz, qui sont présentes dans le tube intérieur (2) et correspondent aux ouvertures (5,6) de sortie du gaz situées dans le tube extérieur (1), possèdent une section transversale comparativement plus grande.

5. Dispositif selon l'une des revendications précédentes, **caractérisé en ce que** les ouvertures (7) de sortie du gaz, situées dans le tube intérieur (2), sont constituées par des fentes qui s'étendent transversalement par rapport à l'axe longitudinal.

6. Dispositif selon la revendication 5, **caractérisé en ce que** les ouvertures de sortie du gaz, qui sont situées dans le tube extérieur (1), sont constituées par des fentes (5) qui s'étendent transversalement par rapport à l'axe longitudinal du tube extérieur.

7. Dispositif selon la revendication 5, **caractérisé en ce que** les ouvertures de sortie du gaz, qui sont situées dans le tube extérieur (1), sont constituées par des rangées de trous (6), qui s'étendent sur une partie de la périphérie du tube extérieur, transversalement par rapport à son axe longitudinal.

8. Dispositif selon l'une des revendications précédentes, **caractérisé en ce que** le tube intérieur (2) ou le tube extérieur (1) est couplé à un dispositif d'entraînement en rotation.

9. Dispositif selon l'une des revendications précédentes, **caractérisé en ce que** ce dispositif est monté à l'intérieur d'un boîtier (16) qui est monté sur la buse à jet plat (8) et possède une ouverture débouchant dans l'espace intérieur de la buse à jet plat (8).

10. Dispositif selon l'une des revendications 1 à 8, **caractérisé en ce que** ce dispositif est monté à l'intérieur de la buse à jet plat (9).
